# EUROPÄISCHE PATENTSCHRIFT

(11) **EP 0 192 982 B1**
(45) Veröffentlichungstag und Bekanntmachung des Hinweises auf die Patenterteilung: **25.09.1991**
(21) Anmeldenummer: 86101127.8
(22) Anmeldetag: 29.01.1986
(51) Int. Cl.: B21C 47/34, B21D 43/09

(54) **Treibapparat für Walzband**
Apparatus for advancing rolled strip
Appareil d'avancement de bande laminée

(30) Priorität: 01.03.1985 DE 3507251
(43) Veröffentlichungstag der Anmeldung: 03.09.1986
(73) Patentinhaber: SMS SCHLOEMANN-SIEMAG AKTIENGESELLSCHAFT, 40237 Düsseldorf (DE)
(72) Erfinder: Braun, Martin, D-5910 Kreuztal 4 (DE); Bujok, Crispin, D-5912 Hilchenbach 5 (DE)
(74) Vertreter: Müller, Gerd, Dipl.-Ing.

(56) Entgegenhaltungen:
- EP-A- 0 021 995
- DE-A- 2 952 461
- FR-A- 2 276 111
- FR-A- 2 346 066
- FR-A- 2 371 976
- GB-A- 2 138 180
- PATENT ABSTRACTS OF JAPAN, Band 9, Nr. 46 (M-360)[1769], 27. Februar 1985; & JP-A-59 185 515 (SHIN NIPPON SEITETSU K.K.) 22-10-1984
- PATENT ABSTRACTS OF JAPAN, Band 6, Nr. 207 (M-165)[1085], 19. Oktober 1982; & JP-A-57 112 919 (ISHIKAWAJIMA HARIMA JUKOGYO K.K.) 14-07-1982
- PATENT ABSTRACTS OF JAPAN, Band 6, Nr. 74 (M-127)[952], 11. Mai 1982; & JP-A-57 14 411 (ISHIKAWAJIMA HARIMA JUKOGYO K.K.) 25-01-1982
- SOVIET INVENTIONS ILLUSTRATED, Woche B19, 20. Juni 1979, Sektion Mechanik, Zusammenfassung Nr. 36822B/19, Derwent Publications Ltd, London, GB; & SU-A-613 836 (FOMIN G.G.) 16-06-1978
- SOVIET INVENTIONS ILLUSTRATED, Woche K50, 1. Februar 1984, Sektion Mechanik, Zusammenfassung Nr. 83-843642/50, Derwent Publications Ltd, London, GB; && SU-A-997 900 (METALLURG EQUIP CONSTR.) 23-02-1983

## Beschreibung

Die Erfindung bezieht sich auf einen Treibapparat für Walzband, insbesondere für Warmbandhaspeln in Breitband- Walzenstraßen, bestehend aus wenigstens zwei in einem Ständer parallel übereinander angeordneten Treibrollen mit Spalteinstellung, wobei die obere Treibrolle über ihre Lagergehäuse mit und hydraulische Steurzylinder verbunden ist, an der Druckmittelzylinder zur Einstellung der Rollen- Anpreßkraft angeordnet sind, und wobei die Lagergehäuse unabhängig voneinander, parallel zur Bewegungsebene der Schwinge verlagerbar an dieser gehalten sind.

Bei bisher bekannten Treibapparaten für Walzbänder ist die obere Treibrolle schwimmend in Führungen der Schwinge gelagert. Die untere Treibrolle ist im Ständer fest in der Horizontallage gelagert, und die obere Treibrolle wird durch je einen Pneumatikzylinder auf der Antriebs- und Bedienungsseite niedergehalten, wobei sich ihre Achslage frei zum Walzband einstellen kann. Die mit der oberen Treibrolle in Verbindung stehenden Pneumatikzylinder werden als Steuerzylinder bezeichnet und sind im Pneumatikdruck stufenlos einstellbar. Die minimale Anpreßkraft entspricht bei nicht mit Druckluft beaufschlagten Steuerzylindern entweder dem Gewicht der oberen Treibrolle oder einer kleineren Kraft, wenn der Treibrollenspalt so eingestellt wird, daß nach Einlauf des Walzbandes in den Treibrollenspalt lediglich ein Teil der elastischen Durchbiegung der Schwinge und der Treibrollen aufgehoben wird. Insbesondere bei dünnen Walzbändern ist die Einstellung des Treibrollenspaltes schwierig, da geringe Dickenunterschiede etc. der Walzbänder die Größe der Anpreßkraft sehr stark verändern können. Es hat sich jedoch in der Praxis gezeigt, daß insbesondere die dünnen Walzbänder mit geringer Anpreßkraft gewickelt werden müssen, damit das Band nicht verläuft. Im Betrieb derartiger Treibapparate wird die obere Treibrolle beim Einlauf des Walzbandes in den Treibrollenspalt angehoben, wobei sie sich in ihrer Achslage frei zum Band einstellen kann. Unterschiedliche Reibungen zwischen der Antriebs- und Bedienungsseite in den Führungen der oberen Treibrolle und den Pneumatikzylindern können jedoch dazu führen, daß sich die Treibrolle beim Anheben schräg stellt und nicht die vom Band gewünschte Lage einnimmt. Dies kann die Ursache für das Verlaufen des Bandes sein. Ein weiteres zusätzliches Problem bei diesem Treibapparatsystem besteht darin, daß - bezogen auf die Kennlinie von Anpreßkraft und Treibrollen-Lastspalt - das Spiel der Lagerung der oberen Treibrolle durchfahren werden muß, wenn die Anpreßkraft größer als das Treibrollengewicht sein sollte.

Aus der DE-OS 26 14 254 ist ein Treibapparat für Walzband, insbesondere von Bandhaspeln in Breitbandwalzenstraßen obiger Bauart bekannt, der zwei parallel übereinander angeordnete Treibrollen aufweist, die zur Voreinstellung auf verschiedene Banddicken durch Hubspindelgetriebe relativ zueinander auf Spaltabstand gebracht werden. Die obere Treibrolle ist in einer Schwinge gelagert und die Lagergehäuse dieser Treibrolle sind unabhängig voneinander parallel zur Bewegungsebene der Schwinge verlagerbar an dieser gehalten, während die untere Treibrolle über Ausgleichsvorrichtungen im Rahmen bzw. im Gestell geführt und gelagert wird.

Aus der GB-A- 2 138 180 ist es bekannt, daß bei Walzgerüsten die untere Stützwalze in einem Quarto-Gerüst im Ständer beweglich verstellbar gelagert ist und die Lagergehäuse der unteren Stützwalze mit in etwa vertikaler Richtung betätigbaren hydraulischen Druckmittelzylindern und Positionsgebern in Verbindung stehen. Ein Hinweis auf mit der eigenen Erfindung gattungsgleiche Treibapparate ist nicht erkennbar.

Die Aufgabe der Erfindung besteht darin, einen Treibapparat, insbesondere für Warmbandhaspel zu schaffen, der unter Vermeidung der bekannten Schwierigkeiten und Nachteile eine optimale Steuerung der Treibrollen bezüglich des Bandlaufs ermöglicht. Insbesondere soll auch nach Aufbau des Bandzuges die Anpreßkraft optimal einstellbar sein.

Diese Aufgabe wird dadurch gelöst,
a) daß die untere Treibrolle gegenüber der mit der Schwinge verbundenen oberen Treibrolle im Ständer schwenkbeweglich verstellbar gelagert ist,
b) daß die Lagergehäuse der unteren Treibrolle mit in etwa vertikaler Richtung unabhängig voneinander betätigbaren hydraulischen Druckmittel-Schwenkzylindern und Positionsgebern in Verbindung stehen,
c) daß die untere Treibrolle zwecks schwenkbeweglicher Verstellung gegenüber der oberen Treibrolle über Lagergehäuse im Ständer mit in etwa horizontaler Richtung wirkenden Druckmittelzylindern verbunden ist,
d) daß die obere Treibrolle mit der Schwinge über hydraulische Steuerzylinder mit Druckistwertgebern in Verbindung steht.

Durch die schwenkbewegliche verstellbare Lagerung der Treibrolle besteht sehr vorteilhaft die Möglichkeit, im Bedarfsfalle die Treibrolle einseitig um einen geringen Betrag anzuheben und dadurch den Bandlauf zu beeinflußen. Der Schwenkbetrag wird hierbei durch die Positionsgeber gemessen, und die Schwenkung der Treibrolle in Abhängigkeit des Meßbetrages gesteuert. Durch die in etwa horizontaler Richtung auf die Lagergehäuse der unteren Treibrolle wirkenden hydraulischen Druckmittelzylinder können sehr vorteilhaft die Lager im Ständer an die Führungsfläche gedrückt werden, an der die Lager auch nach Aufbau des Bandzuges zwischen Haspeldorn und Treibapparat anliegen, wodurch Spiele zwischen Lagergehäuse und Ständer, die sich auf die Lage der Treibrolle und damit auf den Bandlauf nachteilig auswirken können, vorteilhaft vermieden werden. Mit Hilfe der Druck-Istwertgeber an den hydraulischen Steuerzylindern, über die die obere Treibrolle mit der Schwinge in Verbindung steht, kann sehr vorteilhaft der Druck der hydraulischen Steuerzylinder erfaßt und dadurch die Anpreßkraft der Treibrollen optimal eingestellt werden.

In vorteilhafter Weiterbildung der Erfindung sind an der Schwinge hydraulische Ausbalancierungszylinder angeordnet, die über eigene Lagergehäuse an der oberen Treibrolle angreifen. Mittels der hydraulischen Ausbalancierungszylinder kann sehr vorteilhaft das Gewicht der oberen Treibrolle so ausbalanciert werden, daß der von den Steuerzylindern aufgebrachte Druck - unabhängig vom Spiel der Rollenlagerung - stets und mit Sicherheit in Kraftrichtung der Rollenanpreßkraft wirkt.

Um auf den für die Ausbalancierung der oberen Treibrolle jeweils erforderlichen Hydraulikdruck Einfluß nehmen zu können, sind gemäß einer weiteren vorteilhaften Ausgestaltung der Erfindung die hydraulischen Ausbalancierungszylinder mit Druckgebern versehen.

Nach einer weiteren vorteilhaften Ausgestaltung der Erfindung sind zur Ermittlung der Position der Lagergehäuse der oberen Treibrolle und damit zur Einstellung des Rollenspaltes an der Schwinge Positionsgeber angeordnet.

Weitere Einzelheiten, Merkmale und Vorteile der Erfindung ergeben sich aus den nachfolgenden Erläuterungen eines in der Zeichnung schematisch dargestellten Ausführungsbeispiels.

Es zeigen:
- Fig. 1: einen Treibapparat gemäß der Erfindung im Längsschnitt
- Fig. 2: eine Seitenansicht des Treibapparates gemäß Fig. 1

Wie die Figuren 1 und 2 zeigen, liegt die untere Treibrolle 1 in der Normalstellung auf zwei Druckstücken 2 und 3 auf, die eine Horizontallage der Treibrolle 1 gewährleisten. Damit das Spiel in der Aufnahmetasche des Ständers 5 die Lage der unteren Treibrolle 1 nicht beeinflussen kann, werden die als Einbaustücke ausgebildeten Lagergehäuse 6, 7 mit Hilfe von im Ständer 5 angeordneten, etwa in horizontaler Richtung auf die Lagergehäuse 6 und 7 wirkenden Hydraulikzylinder 8 an die Führungsfläche 9 gedrückt, an der auch die Lagergehäuse 6, 7 nach Aufbau des Bandzuges zwischen dem in der Zeichnung nicht näher dargestellten Haspeldorn und dem Treibapparat anliegen. Wenn nun beim Wickeln des Bandes 10 ein Verlaufen der Windungen beobachtet bzw. festgestellt wird, zum Beispiel durch ein säbelförmiges Band, besteht hierbei sehr vorteilhaft die Möglichkeit, mit Hilfe der unabhängig voneinander betätigbaren antriebs- oder bedienungsseitigen hydraulischen Druckmittel- Schwenkzylinder 11 und 12, die untere Treibrolle 1 um einen geringen Betrag einseitig anzuheben und dadurch den Lauf des Bandes 10 zu beeinflussen, beziehungsweise den Verlauf zu korrigieren. Der Schwenkbetrag wird hierbei sehr vorteilhaft durch Positionsgeber 13 bzw. 14 gemessen und die Schwenkung der Treibrolle 1 in Abhängigkeit des Meßwertes über die hydraulischen Druckmittel- Schwenkzylinder 11 bzw. 12 gesteuert, die mit einer in der Zeichnung nicht näher dargestellten Positionsregelung ausgerüstet sind.

Das Gewicht der oberen Treibrolle 15 wird sehr vorteilhaft durch zwei hydraulische Ausbalancierungszylinder 16 und 17, die an der Schwinge 18 angeordnet sind, und die über eigene Lagergehäuse 19, 20 an der Treibrolle 15 angreifen, ausbalanciert. Damit das Spiel der Treibrollenlagerung immer mit Sicherheit in Kraftrichtung der Rollenanpreßkraft herausgedrückt wird, müssen die Ausbalancierungszylinder 16, 17 mit einer Überbalancierung beaufschlagt werden. Durch diese Ausbalancierung kann unabhängig vom Arbeitsbereich des Treibers die Position der oberen Treibrolle 15 und die Position sowohl der Lagergehäuse 19, 20 als auch die der Lagergehäuse 21, 22, die mit dem an der Schwinge 18 angeordneten hydraulischen Steuerzylindern 23, 24 in Wirkverbindung stehen, gleichgesetzt werden. Auf diese Weise ist es möglich, die Lage der oberen Treibrolle 15 zur Lage der Schwinge 18 über an der Schwinge 18 angeordnete Positionsgeber 25, 26 sicher und genau zu erfassen. Da die Schwinge 18 auf festen Anschlägen 27 des Ständers 5 aufliegt, geben die Positionsgeber 25, 26 die genaue Größe des Treibrollenspaltes 28 wieder.

Im Betrieb des Treibapparates gemäß der Erfindung wird die Anpreßkraft der Treibrollen 1 und 15 über einen vorgegebenen Druck, der durch Druckistwertgeber 29, 30 erfaßt wird, an den hydraulischen Steuerzylindern 23, 24 eingestellt. Die hydraulischen Steuerzylinder 23, 24 sind zur Einstellung des Treibrollenspaltes 28 mit den Positionsgebern 25, 26 ausgerüstet, die eine genaue Positionsregelung der oberen Treibrolle 15 ermöglicht. Bei Einlauf des Walzbandes 10 in den Treibapparat muß der Treibrollenspalt 28 kleiner sein als die Banddicke, damit sich eine Anpreßkraft aufbauen kann. Um Druckspitzen in den Treibrollenspalt 28 abzubauen, ist es zweckmäßig, das hydraulische Drucksystem mit einem Hydraulikspeicher auszustatten. Nachdem das Walzband 10 in den Treibrollenspalt 28 des Treibapparates eingelaufen ist, werden die hydraulischen Steuerzylinder 23, 24, die mit eigenen Druckistwertgebern 29, 30 und mit eigenen Druckregelungen versehen sind, auf Druckregelung umgeschaltet. Mit Hilfe dieser Druckregelungen kann durch unterschiedliche Beaufschlagung der beiden hydraulischen Steuerzylinder 23, 24 sehr vorteilhaft die Laufrichtung des Bandes beeinflußt werden. Kurz vor Austritt des Bandendes muß von Druckregelung auf Positionsregelung umgeschaltet werden. Die Signale der beiden Druckistwertgeber 29, 30 geben die Anpreßkraft für die Antriebs- und Bedienungsseite der Treibrollen 1, 15 an. Wie hierzu insbesondere aus Figur 2 zu ersehen ist, werden die Lagergehäuse 21, 22 der oberen Treibrolle 15 sowohl durch die Horizontalkomponente Fₕ 31 der Anpreßkraft F als auch durch den Bandzug zwischen dem in der Zeichnung nicht dargestellten Haspeldorn und dem Treibapparat gegen die dem in der Zeichnung ebenfalls nicht näher dargestellten Haspel zugewandten Seite 32 der Lagergehäuseführung 33 gedrückt. Dadurch ist in jedem Falle eine genau definierte Lage der Lagergehäuse 21, 22 und damit die genaue Lage der oberen Treibrolle 15 gewährleistet. Ein besonderer hydraulischer Spannzylinder ist daher für die obere Treibrolle 15 nicht erforderlich.

Die Schwinge 18 der oberen Treibrolle 15 ist an ihrem einen Ende 34 in Wälzlagern 35 schwenkbeweglich gelagert, während sie sich mit dem anderen freien Ende 36 in Arbeitsstellung auf die festen Anschläge 27 am Ständer 5 stützt. Die horizontale Einstellung der Schwinge 18 kann auf diese Weise sehr vorteilhaft bei der Erstinstallation der Schwinge 18 durch genaues Ausmessen der Anschläge 27 erfolgen und bleibt konstant.

Für den sicheren Bandzug während des Bandwickelns ermöglicht der Treibapparat gemäß der Erfindung im Vergleich zu den bisher bekannten Treibapparaten sehr vorteilhaft die Einstellung eines größeren Differenzmaßes zwischen dem Treibrollenspalt und der Banddicke, da die obere Treibrolle 15 beim Einlaufen des Walzbandes 10 in den Treibrollenspalt 28 angehoben wird, ohne daß dabei eine unzulässig hohe Anpreßkraft entsteht, und die Anpreßkraft durch die Druckregelung der hydraulischen Steuerzylinder 23, 24 genau eingestellt und der Lauf des Bandes entsprechend korrigiert werden kann.

Im übrigen ist das freie Ende 36 der Schwinge 18 sehr vorteilhaft über an sich bekannte hydraulische oder pneumatische Druckmittelzylinder 38 mit dem Ständer 5 gelenkig verbunden, mit deren Hilfe die Schwinge 18 und die damit verbundene obere Treibrolle 15 im Bedarfsfalle angehoben oder gesenkt werden kann.

Der Treibapparat gemäß der Erfindung ermöglicht somit eine optimale Steuerung bezüglich des Bandlaufes, insbesondere auch von sehr dünnen Bändern für Warmbandhaspeln.

Ferner ermöglicht der erfindungsgemäß ausgebildete Treibapparat auch ein automatisches Nullen, indem die Treibrollen 1, 15 aufeinander gefahren werden und die Position der oberen Treibrolle 15 beim Berühren der unteren Treibrolle 1 durch Veränderung der Drucksignale an den Druckistwertgebern 29, 30 und 37 registriert werden kann. Ein besonderer Vorteil der erfindungsgemäßen Maßnahmen besteht auch darin, daß sie jederzeit und bei bereits vorhandenen Treibapparaten angewandt werden können, und zwar durch Nach- bzw. Umrüsten.

## Patentansprüche

1. Treibapparat für Walzband (10), insbesondere für Warmbandhaspeln in Breitband- Walzenstraßen, bestehend aus wenigstens zwei in einem Ständer (5) parallel übereinander angeordneten Treibrollen (15, 1) mit Spalteinstellung (28), wobei die obere Treibrolle (15) über ihre Lagergehäuse (21, 22) und hydraulische Steuerzylinder (23,29) einer Schwinge (18) verbunden ist, an der Druckmittelzylinder (38) zur Einstellung der Rollen- Anpreßkraft angeordnet sind, und wobei die Lagergehäuse (21, 22) unabhängig voneinander, parallel zur Bewegungsebene der Schwinge (18) verlagerbar an dieser gehalten sind, **dadurch gekennzeichnet,**
a) daß die untere Treibrolle (1) gegenüber der mit der Schwinge (18) verbundenen oberen Treibrolle (15) im Ständer (5) schwenkbeweglich verstellbar gelagert ist,
b) daß die Lagergehäuse (6, 7) der unteren Treibrolle (1) mit in etwa vertikaler Richtung unabhängig voneinander betätigbaren hydraulischen Druckmittel-Schwenkzylindern (11, 12) und Positionsgebern (13, 14) in Verbindung stehen,
c) daß die untere Treibrolle (1) zwecks schwenkbeweglicher Verstellung gegenüber der oberen Treibrolle (15) über Lagergehäuse (6, 7) im Ständer (5) mit in etwa horizontaler Richtung wirkenden Druckmittelzylindern (8) verbunden ist,
d) daß die hydraulische Steuerzylinder (23, 24) mit Druckistwertgebern (29, 30) versehen sind.

2. Treibapparat nach Anspruch 1, **dadurch gekennzeichnet,** daß an der Schwinge (18) hydraulische Ausbalancierungszylinder (16, 17) angeordnet sind, die über eigene Lagergehäuse (19, 20) an der oberen Treibrolle (15) angreifen.

3. Treibapparat nach Anspruch 2, **dadurch gekennzeichnet,** daß die hydraulischen Ausbalancierungszylinder (16, 17) mit Druckgebern (37) versehen sind.

4. Treibapparat nach einem oder mehreren der Ansprüche 1 bis 3, **dadurch gekennzeichnet,** daß zur Ermittlung der Position der Lagergehäuse (21, 22) der oberen Treibrolle (15) und damit zur Einstellung des Rollenspaltes (28) an der Schwinge (18) Positionsgeber (25, 26) angeordnet sind.

5. Treibapparat nach einem oder mehreren der Ansprüche 1 bis 4, **dadurch gekennzeichnet,** daß die Schwinge (18) der oberen Treibrolle (15) an einem Ende (34) mit im Ständer (5) angeordneten Lagern (35), insbesondere Wälzlagern, schwenkbeweglich gehalten ist und am anderen freien Ende (36) auf einem festen Anschlag (27) aufliegt.

6. Treibapparat nach einem oder mehreren der Ansprüche 1 bis 5, **dadurch gekennzeichnet,** daß das freie Ende (36) der Schwinge (18) über hydraulische oder pneumatische Druckmittelzylinder (38) mit dem Ständer (5) verbunden ist.

## Claims

1. Driving apparatus for rolled strip (10), in particular for hot strip spools in broad strip rolling trains, and consisting of at least two driving rollers (15, 1) with gap setting (28), which are arranged parallelly one above the other in a standard (5), wherein the upper driving roller (15) is connected by way of its bearing housing (21, 22) and hydraulic control cylinders (23, 24) with a rocker (18), at which pressure medium cylinders (38) for the setting of the roller contact pressure are arranged, and wherein the bearing housings (21, 22) are retained each independently of the other at the rocker (18) to be displaceable parallelly to the plane of movement thereof, characterised thereby,
a) that the lower driving roller (1) is borne in the standard (5) to be displaceable in pivotal movement relative to the upper driving roller (15) connected with the rocker (18),
b) that the bearing housings (6, 7) of the lower driving roller (1) stand in connection with hydraulic pressure medium pivoting cylinders (11, 12), which are actuable each independently of the other in about vertical direction, and with position transmitters (13, 14),
c) that the lower driving roller (1) is connected by way of the bearing housings (6, 7) in the standard (5) with pressure medium cylinders (8) acting in about horizontal direction for the purpose of its adjustment in pivotal movement relative to the upper driving roller (15) and
d) that the hydraulic control cylinders (23, 24) are provided with actual pressure value transmitters (29, 30).

2. Driving apparatus according to claim 1, characterised thereby, that hydraulic counterbalancing cylinders (16, 17), which engage by way of own bearing housings (19, 20) at the upper driving roller (15), are arranged at the rocker (18).

3. Driving apparatus according to claim 2, characterised thereby, that the hydraulic counterbalancing cylinders (16, 17) are provided with pressure transmitters (37).

4. Driving apparatus according to one or more of the claims 1 to 3, characterised thereby, that position transmitters (25, 26) are arranged at the rocker (18) for ascertaining the position of the bearing housings (21, 22) of the upper driving roller (15) and thereby for the setting of the roller gap (28).

5. Driving apparatus according to one or more of the claims 1 to 4, characterised thereby, that the rocker (18) of the upper driving roller (15) at one end (34) is retained to be pivotably movable by bearings (35), in particular rolling bearings, arranged in the standard (5) and at the other free end (36) rests on a fixed abutment (27).

6. Driving apparatus according to one or more of the claims 1 to 5, characterised thereby, that the free end (36) of the rocker (18) is connected with the standard (5) by way of hydraulic or pneumatic pressure medium cylinders (38).

## Revendications

1. Dispositif d'entraînement de bandes laminées (10), notamment d'enrouleuses de bandes laminées à chaud dans des trains à larges bandes, constitué par au moins deux rouleaux entraîneurs (15, 1) disposés parallèlement l'un au-dessus de l'autre dans une cage (5) et associés à un dispositif (28) de réglage de l'emprise, le rouleau entraîneur supérieur (15) étant relié, par l'intermédiaire de ses boîtes d'essieu (21, 22) et de vérins de commande hydraulique (23, 24), à une bielle oscillante (18) à laquelle sont associés des vérins (38) à milieu de pression pour le réglage de la force de pression des rouleaux et les boîtes d'essieu (21, 22) état maintenues de manière à pouvoir se déplacer, indépendamment l'une de l'autre, parallèlement au plan de déplacement de la bielle oscillante (12), par rapport à celle-ci, caractérisé en ce que le rouleau entraîneur inférieur (1) est monté de manière à pouvoir se déplacer par pivotement dans la cage (5) par rapport au rouleau entraîneur supérieur (15) relié à la bielle oscillante (18), en ce que les boîtes d'essieu (6, 7) du rouleau entraîneur inférieur (1) sont reliées à des vérins hydrauliques pivotants à milieu de pression (11, 12), qui peuvent être mis en action indépendamment l'un de l'autre dans le sens vertical, et à des indicateurs de position (13, 14), en ce que le rouleau entraîneur inférieur (1) est, pour pouvoir se déplacer par pivotement par rapport au rouleau entraîneur supérieur (15), relié, par l'intermédiaire de boîtes d'essieu (6, 7) montées dans la cage (5), à des vérins (8) à milieu de pression qui agissent dans une direction sensiblement horizontale et en ce que les vérins de commande hydraulique (23, 24) comportent des indicateurs (29, 30) de valeurs réelles de la pression.

2. Dispositif d'entraînement selon la revendication 1, caractérisé en ce que la bielle oscillante (18) comporte des vérins d'équilibrage hydrauliques (16, 17) qui agissent, par l'intermédiaire de leurs propres boîtes d'essieu ( 19, 20), au niveau du rouleau entraîneur supérieur (15).

3. Dispositif d'entraînement selon la revendication 2, caractérisé en ce que les vérins d'équilibrage hydrauliques (16, 17) comportent des indicateurs de pression (37).

4. Dispositif d'entraînement selon une ou plusieurs des revendications 1 à 3, caractérisé en ce que, pour la détermination de la position des boîtes d'essieu (21, 22) du rouleau entraîneur supérieur (15) et, par conséquent, pour le réglage de l'intervalle (18) entre les rouleaux, la bielle oscillante (18) comporte des indicateurs de position (25, 26).

5. Dispositif d'entraînement selon une ou plusieurs des revendications 1 à 4, caractérisé en ce que la bielle oscillante (18) du rouleau entraîneur supérieur (15) est, à l'une de ses extrémités, maintenue, de manière à pouvoir pivoter, sur des paliers (35), notamment sur des paliers à galets, et, à son autre extrémité libre (36), prend appui sur une butée fixe (27).

6. Dispositif d'entraînement selon une ou plusieurs des revendications 1 à 5, caractérisé en ce que l'extrémité libre (36) de la bielle oscillante (18) est reliée à la cage de laminoir (5), par l'intermédiaire de vérins à milieu de pression (38) hydrauliques ou pneumatiques.
